# DEMANDE DE BREVET EUROPEEN

(11) **EP 4 575 133 A2**
(43) Date de publication de la demande: **25.06.2025**
(21) Numéro de dépôt: 24222142.2
(22) Date de dépôt: 20.12.2024
(51) Int. Cl.: E04F 10/08

(54) **DISPOSITIF DE VENTILATION DE FAÇADE ET DISPOSITIF DE FABRICATION D'UN LOT POUR UN DISPOSITIF DE VENTILATION**

(30) Priorité: 21.12.2023 FR 2314839
(71) Demandeur: Neoclin Atlantic, 33380 Mios (FR)
(72) Inventeur: JOYET, Patrick, 33380 MIOS (FR)
(74) Mandataire: Aquinov

(57) **Abrégé**

L'invention porte sur un dispositif de brise-soleil et ventilation (1) de façade comprenant un ensemble de lots (2) adjacents et indépendants destiné à être disposé sur une façade (3), un lot (2) comprenant deux câbles (4) parallèles entre lesquels est montée une pluralité de panneaux (5), chaque panneau (5) ayant sensiblement la forme d'un pavé droit, au moins deux panneaux (5) consécutifs d'un même lot (2) étant espacés d'une distance sensiblement égale à la hauteur de l'un des panneaux (5), les câbles (4) étant tendus verticalement et fixés à leurs deux extrémités à la façade (3) ou à au moins une structure intermédiaire (10) fixée sur la façade (3) et des moyens d'attache de chaque panneau (5) entre deux câbles (4) associés à un lot (2).

## Description

La présente invention concerne le domaine technique des dispositifs de brise-soleil et ventilation de façade, mais également des dispositifs de fabrication d'un lot pour un dispositif de brise-soleil et ventilation de façade.

Dans le domaine ci-dessus, il est connu des solutions d'habillage sur mesures à claire voie. De telles solutions peuvent comprendre des panneaux en bois ou stratifiés qui sont fixés de différentes manières sur la façade d'un bâtiment. Il s'agit principalement de solutions décoratives et il n'y a pas d'effet de ventilation, les panneaux étant trop rapprochés les uns des autres.

Il existe des dispositifs de brise-soleil et ventilation de façade comprenant une structure ajourée permettant le passage de l'air et procurant une protection directe des rayons du soleil. Mais de telles dispositifs comprennent une structure métallique lourde qu'il est difficile d'installer sur la façade d'un bâtiment.

La présente invention vise à pallier ces inconvénients en proposant un dispositif de brise-soleil et ventilation de façade facile à fabriquer, à transporter et à installer sur site et qui peut s'adapter rapidement à divers cahiers des charges.

L'invention porte sur un dispositif de brise-soleil et ventilation de façade comprenant au moins un ensemble de lots adjacents et indépendants destiné à être disposé sur une façade, un lot comprenant deux câbles parallèles entre lesquels est montée une pluralité de panneaux, chaque panneau ayant sensiblement la forme d'un pavé droit comportant deux faces principales définissant une largeur et une hauteur et deux faces transversales définissant une profondeur, les panneaux d'un même lot comprenant tous sensiblement la même largeur, au moins deux panneaux consécutifs d'un même lot étant espacés d'une distance sensiblement égale à la hauteur de l'un des panneaux, les câbles étant tendus verticalement et fixés à leurs deux extrémités à la façade ou à au moins un élément intermédiaire fixée sur la façade et des moyens d'attache de chaque panneau entre deux câbles associés à un lot.

La conception en panneaux espacés permet ainsi de former en partie un grillage serré créant un brise-soleil ainsi qu'un effet venturi, en l'espèce un effet de ventilation naturelle forcée, et constitue un écran de protection naturel et filtre le rayonnement solaire. Le dispositif de brise-soleil et ventilation de façade selon l'invention permet de créer des espaces intermédiaires tempérés dans les bâtiments et de réduire le coût énergétique de la climatisation.

Selon l'invention, le dispositif de brise-soleil et ventilation de façade comprend au moins un ensemble de lots adjacents et indépendants. Chaque lot est indépendant et peut ainsi être mis en oeuvre en tant que tel permettant de fournir une solution globale flexible et adaptable. Cela facilite également la manutention du dispositif de brise-soleil et ventilation de façade selon l'invention, chaque lot pouvant ainsi être réparé ou remplacé sans affecter le reste de la structure.

La mise en oeuvre d'une conception par lots permet, d'une part, de faciliter le montage du dispositif de brise-soleil et ventilation de façade sur site en déployant autant de lots que nécessaires, d'autre part, de permettre une manutention aisée des lots sous forme de rouleaux facilement transportables, et enfin, de prévoir une fabrication adaptable par lots. Une telle fabrication peut être automatisée, mais également peut s'adapter à différents cahiers des charges, à savoir relatifs aux dimensions des panneaux composant un lot et aux longueurs des câbles et peut ainsi s'adapter aux formes particulières d'une façade. Le dispositif de brise-soleil et ventilation de façade selon l'invention peut avantageusement ne couvrir que certaines parties d'une façade d'un bâtiment.

Ainsi, l'invention concernant une conception d'ensemble de lots indépendants formés par des panneaux espacés permet de proposer un dispositif de brise-soleil et ventilation de façade efficace dans ses fonctions premières, à savoir favoriser la ventilation et le filtrage du rayonnement solaire d'une façade, et modulable ainsi que rapide à installer sur site, pouvant de fait s'adapter à différentes architectures de façade.

Les éléments composant le dispositif de brise-soleil et ventilation de façade sont ainsi assemblés à sec et peuvent être aisément séparés rendant le dispositif de brise-soleil et ventilation de façade facile à recycler.

Il est également possible d'assembler deux à quatre lots en atelier et de les amener sur site pour déposer des ensembles les uns à côté des autres et les fixer sur la façade.

Les lots ou les ensembles de lots peuvent être stockées et transportés sous forme de rouleaux ou en accordéons facilitant avantageusement leur pose sur la façade.

Selon une caractéristique de l'invention, les moyens d'attache d'un panneau entre deux câbles sont situés sur les deux faces transversales opposées d'un panneau. Positionner les moyens d'attache sur les deux faces transversales opposées d'un panneau permet d'accroitre la stabilité d'un lot mais également d'accroitre la sécurité lors de la manutention des lots enroulés. De plus, cela permet de laisser intacte la face principale des panneaux pour un aspect esthétique.

Selon une autre caractéristique de l'invention, chaque panneau comprend sur des deux faces transversales opposées une rainure verticale destinée à recevoir un câble. Faire passer chaque câble dans une rainure prévue à cet effet permet de réduire l'encombrement d'un lot, la largeur d'un lot correspondant ainsi à la largeur des panneaux choisie.

Selon une caractéristique de l'invention, les rainures comprennent une section triangulaire. La mise en oeuvre d'une rainure comprenant une section triangulaire permet avantageusement, d'une part de pouvoir s'adapter à différents diamètres de câbles et d'autre part d'ajouter un effet de pincement pour le câble dans la rainure.

Selon une caractéristique de l'invention, les moyens d'attache de chaque panneau entre deux câbles associés à un lot comprennent au moins une agrafe liant un câble à la face transversale d'un panneau. Agrafer un câble directement sur la face transversale d'un panneau et selon une forme de réalisation, directement dans le logement prévu à cet effet, par exemple une rainure est un moyen d'attache fiable et facilement mis en oeuvre pour différents types de matériaux pouvant composer le panneau. L'agrafe est ainsi hautement compatible avec des panneaux en bois ou en matériau composite.

Selon une forme de réalisation de l'invention, les câbles et les agrafes sont en inox. L'utilisation de l'inox est particulièrement intéressante pour le dispositif de brise-soleil et ventilation de façade destiné à subir les conditions météorologiques extérieures telles que toutes sortes d'intempéries, pluie, humidité ambiante, variations de température, UV mais également vent. Avantageusement, les câbles et les agrafes sont ainsi résistants à la corrosion et subissent moins les altérations du temps. D'autres matériaux durables et résistants peuvent être employés.

Selon une caractéristique de l'invention, les lots adjacents sont liés deux à deux au moyen d'au moins un système de fixation de deux câbles. Le système de fixation peut comprendre un clip serrant deux câbles adjacents hors des panneaux.

Selon une caractéristique de l'invention, au moins deux panneaux d'un même lot comprennent une hauteur de bords verticaux différente.

Selon une autre caractéristique de l'invention, au moins un lot comprend des panneaux espacés d'une distance différente de celle de deux autres panneaux.

Selon la géographie des lieux, l'exposition de la façade du bâtiment à ventiler, il est intéressant de moduler la valeur de l'espace entre les panneaux d'un même lot mais également la hauteur des panneaux d'un même lot pour accentuer la circulation de l'air.

Selon une caractéristique de l'invention, deux lots adjacents ne comprennent pas le même agencement de panneaux, à savoir les dimensions d'un ou de plusieurs panneaux et/ou l'espacement entre deux panneaux. Les panneaux d'un même lot ou de deux lots adjacents peuvent ainsi avoir des hauteurs et/ou des épaisseurs différentes. Les panneaux consécutifs d'un même lot et les panneaux consécutifs de deux lots adjacents peuvent être espacés de distance variable.

Selon une forme de réalisation de l'invention, les panneaux consécutifs d'un même lot comprennent un espace entre eux plus important vers le haut du lot destiné à être posé vers le haut de la façade, à l'opposé du sol. Cette architecture de structure ajourée permet de favoriser l'effet venturi et ainsi l'effet de ventilation pour la façade.

Il est aussi intéressant de pouvoir disposer deux lots adjacents n'ayant pas le même agencement de panneaux. Avantageusement cela permet également de pouvoir former divers motifs pour le dispositif de brise-soleil et ventilation de façade.

Selon une caractéristique de l'invention, au moins deux lots ne sont pas dans le même plan. Les câbles restent parallèles mais la disposition des panneaux d'un lot à l'autre peut comprendre un plan différent comportant un angle pouvant aller jusqu'à 90 degré. Un angle de 180° correspond à un alignement des lots et réduire cet angle permet de concevoir une structure ajourée présentant un relief.

Selon une caractéristique de l'invention, la structure intermédiaire comprend une structure haute et une structure basse et les câbles sont fixés à leurs deux extrémités à la structure haute et la structure basse. Des structures hautes et basses présentant des zones d'accueil et de fixation des extrémités des câbles peuvent être prévues en amont facilitant ainsi la dépose de chaque lot sur la façade.

L'invention concerne également un dispositif de fabrication d'un lot pour un dispositif de brise-soleil et ventilation comprenant un bâti comportant un tapis, deux systèmes de distribution d'un câble montés en amont d'un poste d'insert d'un panneau, des moyens de mise en tension parallèles des câbles, deux systèmes d'attache du panneau entre les deux câbles et un système d'avancement et des moyens de commandes des systèmes d'attache et du système d'avancement.

Un tel dispositif de fabrication par lot permet de faciliter la mise en oeuvre du dispositif de brise-soleil et ventilation, les lots pouvant être produit très rapidement et assemblé directement en ensemble prêt à être amené sur site.

Selon une caractéristique de l'invention, le système d'avancement comprend une platine destinée à recevoir les extrémités des deux câbles, la platine étant apte à translater le long du tapis. Avantageusement l'utilisation d'une platine destinée à translater permet également de mettre en tension les câbles.

Selon une forme de réalisation de l'invention, les systèmes d'attache du panneau entre les deux câbles comprennent deux agrafeuses disposées en vis-à-vis au niveau du poste d'insert d'un panneau. L'utilisation d'agrafeuses située directement au niveau du poste d'insert d'un panneau permet de réduire l'encombrement du dispositif de fabrication mais également de pouvoir effectuer des étapes de fabrication parallèlement à savoir avancer le panneau pour l'agrafer au câble à différents endroits.

Bien entendu, les différentes caractéristiques, variantes et formes de réalisation de l'invention peuvent être associées les unes avec les autres selon diverses combinaisons dans la mesure où elles ne sont pas incompatibles ou exclusives les unes des autres.

De plus, diverses autres caractéristiques de l'invention ressortent de la description annexée effectuée en référence aux dessins qui illustrent des formes, non limitatives, de réalisation de l'invention et où :
[Fig.1] est une vue d'un exemple de réalisation d'un dispositif de brise-soleil et ventilation de façade selon l'invention,
[Fig.2] est une vue en perspective d'un panneau compatible avec le dispositif de brise-soleil et ventilation de façade de la figure 1,
[Fig.3] est une vue en perspective d'un détail de la figure 1,
[Fig.4] est une vue en perspective d'un exemple de réalisation de structure intermédiaire compatible avec le dispositif de brise-soleil et ventilation selon l'invention,
[Fig.5] est une vue en perspective d'une attache mise en oeuvre dans le dispositif de brise-soleil et ventilation de façade de la figure 1,
[Fig.6] est une vue d'un deuxième exemple de réalisation d'un dispositif de brise-soleil et ventilation de façade selon l'invention,
[Fig.7] est une vue d'un troisième exemple de réalisation d'un dispositif de brise-soleil et ventilation de façade selon l'invention,
[Fig.8] est une vue d'un quatrième exemple de réalisation d'un dispositif de brise-soleil et ventilation de façade selon l'invention,
[Fig.9] est un exemple de réalisation d'un dispositif de fabrication d'un lot selon l'invention,
[Fig.10] est une vue en perspective d'un détail de la figure 9,
[Fig.11] est une vue de dessus d'un détail du dispositif de fabrication d'un lot de la figure 9, et
[Fig.12] est une vue en perspective d'un détail du dispositif de fabrication d'un lot de la figure 9.

Il est à noter que sur ces figures les éléments structurels et/ou fonctionnels communs aux différentes variantes peuvent présenter les mêmes références.

L'invention vise à proposer un dispositif de brise-soleil et ventilation de façade facilement adaptable à différents cahiers des charges et facilement transportable et installable sur une façade.

A ces fins, un dispositif de brise-soleil et ventilation désigné par la référence 1 tel qu'illustré à la figure 1 comprend un ensemble de lots 2 adjacents destiné à être disposé sur une façade 3.

Un lot 2 au sens de l'invention comprend deux câbles 4 parallèles entre lesquels est montée une pluralité de panneaux 5.

Un panneau 5 compatible avec l'invention tel qu'il est illustré à la figure 2 a sensiblement la forme d'un pavé droit comportant deux faces principales définissant une largeur l et une hauteur h et deux faces transversales définissant une profondeur p. Les panneaux 5 d'un même lot 2 comprenant tous sensiblement la même largeur l.

Selon la forme de réalisation illustrée à la figure 1, le dispositif de brise-soleil et ventilation 1 comprend un ensemble comportant quatre lots 2. Chaque lot 2 comprend cinq panneaux 5 sensiblement identiques espacés par une distance supérieure à la hauteur d'un panneau 5. Et deux lots 2 adjacents sont disposés en quinconce, c'est-à-dire que, d'une part, les panneaux 5 respectif de deux lots 2 adjacents ne sont pas disposés côte à côte, au contraire, chaque panneau 5 est situé à côté de l'espace crée entre deux panneaux 5 du lot 2 voisin, et d'autre part les lots 2 sont disposés avec un plan identique en en sautant un 2.

D'autres formes de réalisation de lots 2 et d'ensemble de lots 2 sont décrites ci-après.

Les câbles 4 utilisés sont métalliques et de préférence en inox. D'autres matériaux permettant de garder une tension des câbles 4 suffisante lorsque les câbles 4 sont fixés sur la façade 3 sont compatibles dans le cadre de l'invention.

Les panneaux 5 utilisés peuvent être en bois ou en matériaux composites ou encore comprenant des matériaux métalliques.

Un lot 2 comprend également des moyens d'attache de chaque panneau 5 entre deux câbles 4.

A ses fins, la solution illustrée notamment aux figures 2 et 3 comprend une rainure 6 dans chacune des faces transversales du panneau 5 par laquelle passe un câble 3. Et l'attache est assurée par cinq agrafes 7 qui emprisonnent un câble 3 dans la rainure 6 d'un panneau 5. D'autres systèmes d'attache non représentés sont compatibles dans le cadre de l'invention.

Les agrafes 7 peuvent être en en matériaux composites ou encore comprenant des matériaux métalliques tel que l'inox.

Visible à la figure 1, chaque lot 2 est attaché à une structure haute 8 et une structure basse 9, les deux structures haute 8 et basse 9 étant fixées à la façade 3.

Différentes solutions d'attache des câbles 4 à une structure intermédiaire 10 sont possibles dans le cadre de l'invention. La figure 4 illustre un exemple de réalisation d'une structure intermédiaire 10 comprenant une structure haute 8 et une structure basse 9. La structure haute 8 illustrée comporte un premier profilé longiligne 11 sur lequel sont fixés les extrémités des câbles 3 du dispositif de brise-soleil et ventilation 1 et ce premier profilé longiligne 11 est retenu par une pluralité de premières pinces 12 qui sont elles-mêmes fixées à un premier plateau 13 de la façade 3. La structure basse 9 illustrée comprend un deuxième profilé longiligne 14 sur lequel sont fixés les extrémités des câbles 3 du dispositif de brise-soleil et ventilation 1 et ce deuxième élément longiligne 11 est retenu par une pluralité de deuxièmes pinces 15 qui sont elles-mêmes fixées à un deuxième plateau 16 de la façade 3. Les deuxièmes pinces 15 sont chacune reliée à un ressort de tension 17 qui permet de tirer sur chacune des deuxièmes pinces 15 et ainsi de tendre verticalement les câbles 3. Le terme verticalement est relatif à la façade 3. Ainsi, le dispositif de brise-soleil et ventilation 1 est parallèle à la façade d'un bâtiment. Cette façade 3 peut comprendre un angle avec le référentiel terrestre, le bâtiment peut, par exemple, être penché.

Selon une forme de réalisation de l'invention, visible notamment à la figure 1, les lots 2 adjacents ou dits voisins d'un dispositif de brise-soleil et ventilation 1 sont liés deux à deux au moyen de plusieurs systèmes de fixation de deux câbles 3.

Ces systèmes de fixation peuvent comprendre une férule 20 visible à la figure 5. Une férule, une virole, un clip peuvent être utilisée pour maintenir ensemble les deux câbles 3 voisins issus de deux lots 2 adjacents.

Sur la figure 1, deux lots 2 adjacents sont maintenus l'un à l'autre aux moyens de onze férules 20 disposées au niveau du décalage entre chaque panneaux 5.

D'autre styles de formation de lots 2 et d'ensemble comprenant des lots 2 divers sont compatibles avec l'invention.

Les figures 6 à 8 illustrent divers exemples de réalisation comprenant différentes structures ajourées pour un dispositif de brise-soleil et ventilation 1.

Sur la figure 6, un ensemble comprend quatre lots 2 identiques. Un lot 2 comprend douze premiers panneaux 5a sensiblement identiques destinés à couvrir le bas de la façade 3 et dix deuxième panneaux 5b sensiblement identiques destinés à couvrir le haut de la façade 3. Les premiers panneaux 5b comprennent une hauteur plus importante que les deuxième panneaux 5b. L'espace entre deux panneaux consécutifs 5a,5b est plus important pour les deuxième panneaux 5b, cet espace augmentant progressivement vers le haut du lot 2 destiné à être placé vers le haut de la façade 3.

La figure 7 illustre un autre exemple de réalisation d'un ensemble comprenant quatre lots 2, deux lots 2 espacés d'un lot 2 étant identiques. Toutefois, les lots 2 comprennent six premiers panneaux 5a sensiblement identiques destinés à couvrir le bas de la façade 3 et cinq deuxième panneaux 5b sensiblement identiques destinés à couvrir le haut de la façade 3. Les premiers panneaux 5b comprennent une hauteur plus importante que les deuxième panneaux 5b. L'espace entre deux panneaux consécutifs 5a,5b est sensiblement identique le long d'un lot 2 sauf vers le milieu du lot 2 où cet espace est légèrement réduit pour un aspect esthétique.

Une autre forme de réalisation d'une structure ajourée est illustrée à la figure 8 avec un ensemble comprenant quatre lots 2 identiques, deux lots 2 espacés d'un lot 2 étant dans le même plan. Un lot 2 comprend douze premiers panneaux 5a sensiblement identiques destinés à couvrir le bas de la façade 3, et dix deuxième panneaux 5b sensiblement identiques destinés à couvrir le haut de la façade 3. Les premiers panneaux 5b comprennent une hauteur plus importante que les deuxième panneaux 5b. L'espace entre deux panneaux consécutifs 5a,5b est plus important pour les deuxième panneaux 5b, cet espace augmentant progressivement vers le haut du lot 2 destiné à être placé vers le haut de la façade 3. Deux lots 2 adjacents ne sont pas dans le même plan, c'est-à-dire qu'il existe un angle de 150 degré entre deux lots 2 adjacents. Selon la forme de réalisation illustrée, les douze premier panneaux 5a comprennent des épaisseurs différentes accentuant ainsi l'aspect esthétique.

La conception d'un dispositif de brise-soleil et ventilation 1 de façade comprenant un ou plusieurs ensembles de lots 2 permet une fabrication lot 2 par lot 2 et d'un assemblage d'un ensemble de lots 2 en atelier avant d'être monté sur chantier.

Pour ce faire, l'invention concerne également un dispositif de fabrication d'un lot 2 pour un dispositif de brise-soleil et ventilation 1. Un exemple de réalisation d'un dispositif de fabrication désigné par la référence 30 est illustré aux figures 9 à 12.

Un dispositif de fabrication 30 selon l'invention comprend un bâti 31 comportant un tapis 32 destiné à recevoir le lot en fabrication et comportant ainsi un sens d'avancement de fabrication.

Le dispositif de fabrication 30 comprend deux systèmes de distribution d'un câble 4. Deux bobines 33 d'enroulage d'un câble 4 visibles aux figures 9 à 11 sont ainsi montées en amont et en dessous du tapis 32 afin de pouvoir dérouler les câbles 4 vers un poste d'insert 34 d'un panneau 5.

Le poste d'insert 34 est situé avantageusement au-dessus des bobines 33 et comprend deux agrafeuses 35 disposées en vis-à-vis et montées sur des réglettes 36 permettant de positionner les agrafeuses 35 en fonction des dimensions du panneau 5 voulu.

La figure 12 illustre une platine 37 d'avancement du dispositif de fabrication 30. La platine 37 comprend deux ergots 38 aptes à recevoir l'extrémité d'un câble 4. Les ergots 38 sont apte à translater sur la platine 37 de manière à choisir l'écartement voulu correspondant à la largeur du panneau 5 choisi.

Le tapis 32 comprend une ouverture 38 longitudinale et la platine 37 comprend un élément d'avancement 39 s'étendant au travers de l'ouverture 38 et fixé à un système d'avancement permettant le mouvement de translation rectiligne de la platine 37 le long du tapis 32. Selon cette forme de réalisation, le système d'avancement comprend un câble de tirage 40 relié, d'une part, à l'élément d'avancement 39 de la platine 37 et, d'autre part, à un axe de rotation motorisé 41 situé sous le tapis 32 à l'extrémité opposé du poste d'insert 34.

Pour fabriquer un lot 2 pour un dispositif de brise-soleil et ventilation 1 selon l'invention au moyen d'un dispositif de fabrication 30 tel que décrit ci-dessus, les deux câbles 4 issus des bobines 33 sont attachés aux ergots 38 de la platine 37 d'avancement. Les ergots sont positionnés sur la platine 37 de manière que la distance entre les deux câbles correspondant sensiblement à la largeur des panneaux 5 choisis.

Le système d'avancement est commandé afin de mettre en tension les câbles 4.

Un premier panneau 5 choisi est disposé au niveau du poste d'insert 34 entre les câbles 4, les câbles 4 passant dans les rainures 6 du panneau 5 et les agrafeuses 35 sont positionnées respectivement au niveau des premières agrafes à placer sur les câbles 4 et les deux faces transversales du panneau 5.

Les deux agrafeuses sont activées de manière à agrafer chaque câble 4 dans chaque rainure du panneau 5.

Une unité de commande permet l'avancement de la platine 37 afin de disposer les agrafeuses 35 au niveau des deuxièmes agrafes à placer sur les câbles 4 et les deux faces transversales du panneau 5.

Cette étape est répétée pour autant d'agrafes à attacher.

L'unité de commande active alors l'avancement de la platine 37 pour créer l'espace voulu entre deux panneaux 5 consécutifs du lot 2 et un autre panneau 5 choisi est positionné sur le poste d'insert 34.

L'unité de commande active alors les systèmes d'attache conjointement au système d'avancement afin d'attacher progressivement chaque panneau 5 introduit créant ainsi un lot 2 selon la structure ajourée voulue.

Selon cette forme de réalisation illustrée, le tapis 32 comprend une longueur correspond à la longueur maximum d'un lot 2. Le lot 2 est stocké en accordéon ou sous forme de bobine.

Selon une autre forme de réalisation non illustrée, le lot 2 est produit en continu et récupérable en bout de tapis 32 par exemple sous forme de bobine ou en accordéon. Un lot 2 est découpé selon la longueur voulue.

Un ensemble comprenant plusieurs lots 2 choisi est ensuite assemblé.

Et, un ou plusieurs ensembles sont amenés sur le site de la façade 3 du bâtiment à ventiler pour être montés directement sur la façade 3 ou sur une structure intermédiaire 10 prévue à cet effet.

Bien entendu, diverses autres modifications peuvent être apportées à l'invention dans le cadre des revendications annexées.

## Revendications

1. Dispositif de brise-soleil et ventilation (1) de façade **caractérisé en ce qu'**il comprend au moins un ensemble de lots (2) adjacents et indépendants destiné à être disposé sur une façade (3), un lot (2) comprenant deux câbles (4) parallèles entre lesquels est montée une pluralité de panneaux (5), chaque panneau (5) ayant sensiblement la forme d'un pavé droit comportant deux faces principales définissant une largeur et une hauteur et deux faces transversales définissant une profondeur, les panneaux (5) d'un même lot (2) comprenant tous sensiblement la même largeur, au moins deux panneaux (5) consécutifs d'un même lot (2) étant espacés d'une distance sensiblement égale à la hauteur de l'un des panneaux (5), les câbles (4) étant tendus verticalement et fixés à leurs deux extrémités à la façade (3) ou à au moins une structure intermédiaire (10) fixée sur la façade (3) et des moyens d'attache de chaque panneau (5) entre deux câbles (4) associés à un lot (2).

2. Dispositif de brise-soleil et ventilation (1) selon la revendication précédente dans lequel les moyens d'attache d'un panneau (5) entre deux câbles (4) sont situés sur les deux faces transversales opposées d'un panneau (5).

3. Dispositif de brise-soleil et ventilation (1) selon l'une des revendications précédentes dans lequel chaque panneau (5) comprend sur des deux faces transversales opposées une rainure (6) verticale destinée à recevoir un câble (4).

4. Dispositif de brise-soleil et ventilation (1) selon la revendication précédente dans lequel les rainures (6) comprennent une section triangulaire.

5. Dispositif de brise-soleil et ventilation (1) selon l'une des revendications précédentes dans lequel les moyens d'attache de chaque panneau (5) entre deux câbles (4) associés à un lot (2) comprennent au moins une agrafe (7) liant un câble (4) à la face transversale d'un panneau (5).

6. Dispositif de brise-soleil et ventilation (1) selon la revendication précédente dans lequel les câbles (4) et les agrafes (7) sont en inox.

7. Dispositif de brise-soleil et ventilation (1) selon l'une des revendications précédentes dans lequel les lots (2) adjacents sont liés deux à deux au moyen d'au moins un système de fixation de deux câbles (4).

8. Dispositif de brise-soleil et ventilation (1) selon l'une des revendications précédentes dans lequel au moins deux panneaux (5,5a,5b) d'un même lot (2) comprennent une hauteur de bords verticaux différente.

9. Dispositif de brise-soleil et ventilation (1) selon l'une des revendications précédentes dans lequel au moins un lot (2) comprend des panneaux (5) espacés d'une distance différente de celle de deux autres panneaux (5).

10. Dispositif de brise-soleil et ventilation (1) selon l'une des revendications précédentes dans lequel deux lots (2) adjacents ne comprennent pas le même agencement de panneaux (5,5a,5b), à savoir les dimensions d'un ou de plusieurs panneaux (5,5a,5b) et/ou l'espacement entre deux panneaux (5,5a,5b).

11. Dispositif de brise-soleil et ventilation (1) selon l'une des revendications précédentes dans lequel les panneaux (5,5a,5b) consécutifs d'un même lot comprennent un espace entre eux plus important vers le haut du lot (2) destiné à être posé vers le haut de la façade (3), à l'opposé du sol.

12. Dispositif de brise-soleil et ventilation (1) selon l'une des revendications précédentes dans lequel au moins deux lots (2) ne sont pas dans le même plan.

13. Dispositif de brise-soleil et ventilation (1) selon l'une des revendications précédentes dans lequel la structure intermédiaire (10) comprend une structure haute (8) et une structure basse (9) et les câbles (4) sont fixés à leurs deux extrémités à la structure haute (8) et la structure basse (9).

14. Dispositif de fabrication (30) d'un lot (2) pour un dispositif de brise-soleil et ventilation (1) selon l'une des revendications précédentes comprenant un bâti (31) comportant un tapis (32), deux systèmes de distribution d'un câble (3) montés en amont d'un poste d'insert (34) d'un panneau (5), des moyens de mise en tension parallèles des câbles (4), deux systèmes d'attache du panneau (5) entre les deux câbles (4) et un système d'avancement et des moyens de commandes des systèmes d'attache et du système d'avancement.

15. Dispositif de fabrication (30) selon la revendication précédente dans lequel le système d'avancement comprend une platine (37) destinée à recevoir les extrémités des deux câbles (3), la platine (37) étant apte à translater le long du tapis (32).

16. Dispositif de fabrication (30) selon l'une des revendications 14 ou 15 dans lequel les systèmes d'attache du panneau (5) entre les deux câbles (4) comprennent deux agrafeuses (35) disposées en vis-à-vis au niveau du poste d'insert (34) d'un panneau (5).
